# FASCICULE DE BREVET EUROPEEN

(11) **EP 0 219 655 B1**
(45) Date de publication et mention de la délivrance du brevet: **02.05.1990**
(21) Numéro de dépôt: 86111929.5
(22) Date de dépôt: 28.08.1986
(51) Int. Cl.: B65D 77/06

(54) **Emballage comportant une enveloppe extérieure rigide et une enveloppe intérieure souple**
Aus einem starren Aussenbehälter und einem flexiblen Innenbehälter bestehende Verpackung
Package comprising a rigid outer container and a flexible inner container

(30) Priorité: 03.10.1985 CH 4279/85
(43) Date de publication de la demande: 29.04.1987
(73) Titulaire: SOCIETE DES PRODUITS NESTLE S.A., 1800 Vevey (CH)
(72) Inventeur: Böhlen, Dietrich, CH-1604 Puidoux (CH)

(56) Documents cités:
- FR-A- 1 090 432
- FR-A- 2 395 913
- US-A- 3 157 342
- US-A- 3 297 226

## Description

L'invention concerne un emballage comportant une enveloppe rigide avec deux systèmes de rabat reliés aux quatre faces de ladite enveloppe, une enveloppe intérieure souple et un moyen assurant l'immobilisation par rapport à l'enveloppe extérieure de l'enveloppe intérieure souple, ce moyen d'immobilisation étant fait d'une feuille rectangulaire rigide, mais assez souple pour être repliée, et s'étendant entre une face intérieure de l'enveloppe extérieure et l'extérieur de l'enveloppe intérieure (voir par exemple FR-A 2 395 913).

Le brevet US 3 297 226 concerne un emballage avec une enveloppe extérieure rigide et une enveloppe intérieure souple comprenant des coins immobilisés entre les rabats de l'enveloppe extérieure rigide. L'immobilisation est insuffisante, car les coins sont collés contre le ou les deux rabats.

Le brevet FR 2 395 913 concerne un emballage souple contenu dans une enveloppe rigide facilitant la manutention et assurant la conservation du liquide contenu et comportant un moyen assurant l'immobilisation, par rapport à l'enveloppe extérieure rigide qui le contient, du goulot du récipient souple. Les inconvénients de ce type d'emballage sont inhérents à la présence du goulot sur le récipient souple. En effet, la présence de ce goulot annule l'effet de barrière à oxygène et à la vapeur d'eau propre au récipient souple et d'autre part supprime toute garantie d'inviolabilité de l'ensemble. En outre, ce système de fermeture ne permet absolument pas de garantir une étanchéité irréprochable, phénomène particulièrement critique lors du transport desdits emballages.

La présente invention se propose de fournir un emballage ne présentant pas les inconvénients susmentionnés. L'invention concerne un emballage dans lequel le moyen d'immobilisation déborde de chaque côté de la face de l'enveloppe extérieure d'une longueur égale ou légèrement inférieure à la longueur d'un rabat, grâce à quoi il est immobilisé par flexion entre les rabats lors de la fermeture desdits rabats, et que la feuille est formé pour réaliser une ouverture en regard d'une découpe ou d'une ligne de découpe correspondante de ladite face et en ce que la feuille est fixé sensiblement le long de ladite ouverture à l'enveloppe intérieure souple formant membrane de garantie. L'enveloppe intérieure est prévue à remplissage latéral pour des produits solides, liquides ou pâteux.

Le moyen d'immobilisation est formé soit par chaleur, soit par pression et il est fixé à l'enveloppe intérieure de préférence par soudage.

Les produits conditionnables dans l'emballage selon l'invention sont des solides, tels des produits sous forme de particules, granuleux ou sous forme de poudre comme le café en grains, le café soluble, le cacao en poudre, des liquides comme les jus de fruits, le vin et des produits pâteux, tels la mayonnaise ou la moutarde et des glaces alimentaires. II est bien entendu que cette énumération n'a pas de caractère exhaustif.

L'emballage selon l'invention est prévu à remplissage latéral, ce qui présente un certain nombre d'avantages par rapport aux systèmes classiques: la vitesse de remplissage est augmentée, il est inutile de prévoir une évacuation d'air avant le remplissage et celui-ci se fait sans espace libre de tête.

L'intérêt du moyen d'immobilisation est de permettre un bon maintien de l'enveloppe intérieure souple dans l'enveloppe extérieure surtout lors du transport, du stockage et de l'opération de vidange de l'emballage.

L'enveloppe rigide extérieure est de préférence une boîte en carton cubique ou parallélépipédique.

Le moyen d'immobilisation se présente sous la forme d'une feuille rectangulaire rigide et assez souple de manière à pouvoir l'immobiliser par flexion entre les rabats de l'enveloppe extérieure rigide. Le moyen d'immobilisation est de préférence thermofor- mé et comporte une base pour un moyen de fermeture, par exemple un couvercle dans le cas du conditionnement de produits déshydratés ou un moyen de dosage, par exemple une pompe dans le cas du conditionnement de moutarde ou d'autres produits pâteux ou liquides. Cette base est en regard d'une découpe ou d'une ligne de découpe de la face correspondante de l'enveloppe rigide extérieure. On peut utiliser comme moyen d'immobilisation tout type de matériau qui soit thermoformable ou formable par pression et chaleur, à savoir des plastiques ou du carton plastifié et qui soit soudable à l'enveloppe souple. Le moyen d'immobilisation est de préférence en polystyrène, polyéthylène, carton plastifié, papier aluminium ou un composite de ces matériaux. On peut également utiliser des matériaux recyclés, tels des mélanges de _{.}plastique et de papier aluminium. L'épaisseur du moyen d'immobilisation est compris entre 500 et 1000 microns, suivant qu'on conditionne des produits liquides ou déshydratés. L'épaisseur du moyen d'immobilisation est en outre fonction de l'effet de maintien souhaité de l'enveloppe inté-Meure souple et du moyen de fermeture ou de dosage prévu sur l'emballage considéré.

En ce qui concerne l'enveloppe intérieure souple, on peut utiliser tout matériau en plastique ou leur combinaison entre eux et avec du papier et de l'aluminium. Ils doivent répondre aux exigences suivantes : donner la protection voulue pour un produit défini, garantir la soudabilité avec le moyen d'immobilisation et posséder une certaine souplesse pour vidanger sans laisser entrer de l'air. Cette enveloppe est de préférence en polystyrène, polyéthylène, polypropylène, EVAL (copolymène d'éthylène et d'alcool de vinyle), polyester, papier plastifié, papier aluminium ou un composite de ces matériaux.

La suite de la description est faite en référence aux dessins sur lesquels :
Fig. 1 est une vue en perspective de l'emballage selon l'invention, ouvert latéralement,
Fig 2 est une vue en coupe de l'emballage fermé.

L'emballage comprend une enveloppe rigide extérieure (1) comportant des rabats (2,3,4,5), une enveloppe intérieure souple (6) et un moyen d'immobilisation (7). L'enveloppe extérieure comporte une pré-découpe (8) en regard de la base (9) prévue pour y disposer un couvercle (10) (Fig 2). Cette base (9) résulte du thermoformage du moyen d'immobilisation (7) sur lequel on a découpé une ouverture au niveau de ladite base. On soude ensuite en (11) l'enveloppe intérieure souple (6) sur le moyen d'immobilisation (7), l'enveloppe (6) réalisant au niveau de la base (9) une membrane de fermeture (12). L'emballage est prêt pour le remplissage. On présente l'ouverture (13) de l'enveloppe souple (6) à une machine de remplissage, de manière à effectuer un remplissage vertical.

On peut réaliser ledit remplissage aussi bien avec l'enveloppe (6) déjà engagée dans l'enveloppe extérieure rigide que non engagée.

Lorsque le remplissage est terminé, on scelle l'enveloppe intérieure (6), on ferme les rabats (3) et (4), on plie le moyen d'immobilisation (7) par-dessus et on ferme finalement les rabats (5) et (2).

L'invention concerne ainsi la réalisation d'un emballage parfaitement étanche, inviolable et présentant une bonne barrière à l'oxygène. Cet emballage a d'autre part, grâce au moyen d'immobilisation (7), une bonne tenue lors du transport et du stockage: les risques d'écrasement sont minimisés. Lorsqu'on souhaite utiliser le produit conditionné dans cet emballage, on dégage la pré-découpe (8), on enlève le couvercle (9), on découpe la membrane (12) au ras de la base (9) et on dispose d'un produit ayant conservé toutes ses qualités intactes. Après utilisation, on referme le couvercle (10).

Ce type d'emballage trouve une application dans tous les domaines où le conditionnement de produits entre en ligne de compte.

## Revendications

1. Emballage comportant une enveloppe extérieure rigide (1) avec deux systèmes de rabat (2, 3, 4, 5) reliés aux quatre faces de ladite enveloppe (1), une enveloppe intérieure souple (6) et un moyen (7) assurant l'immobilisation par rapport à l'enveloppe extérieure (1) de l'enveloppe intérieure souple (6), ce moyen d'immobilisation étant fait d'une feuille rectangulaire (7) rigide, mais assez souple pour être repliée, et s'étendant entre une face intérieure de l'enveloppe extérieure et l'extérieur de l'enveloppe intérieure, caractérisé en ce que la feuille (7) déborde de chaque côté de ladite face d'une longueur égaie ou légèrement inférieure à la longueur d'un rabat, grâce à quoi il est immobilisé par flexion entre les rabats (3, 4 et 5) lors de la fermeture desdits rabats, et que la feuille est formé pour réaliser une ouverture en regard d'une découpe ou d'une ligne de découpe correspondante de ladite face et en ce que la feuille est fixé sensiblement le long de ladite ouverture à l'enveloppe intérieure souple formant membrane de garantie (12).

2. Emballage selon la revendication 1, caractérisé en ce que le moyen d'immobilisation comporte une base pour un moyen de fermeture ou un moyen de dosage.

3. Emballage selon l'une des revendications 1 ou 2, caractérisé en ce que le moyen d'immobilisation est en une matière choisie dans le groupe constitué par le polystyrène, le polyéthylène, un carton plastifié, le papier aluminium et un composite de ces matériaux.

4. Emballage selon la revendication 3, caractérisé en ce que le moyen d'immobilisation a une épaisseur comprise entre 500 et 1000 microns.

5. Emballage selon l'une des revendications 1 à 4, caractérisé en ce que l'enveloppe intérieure souple est en une matière choisie dans le groupe constitué par le polystyrène, polyéthylène, polypropylène, EVAL, polyester, papier plastifié, papier aluminium et un composite de ces matériaux.

## Claims

1. A pack comprising a rigid outer envelope (1) with two systems of flap (2, 3, 4, 5) connected to the four faces of said envelope (1), a flexible inner envelope (6) and means (⁷) for immobilizing the flexible inner envelope (6) in relation to the outer envelope (1), this immobilization means being made of a rigid rectangular sheet (7), but flexible enough for being folded and extending between one inner face of the outer envelope and the exterior of the inner envelope, characterized in that the sheet (7) projects beyond each side of said face by a distance substantially equal to or shorter than the length of the flap, by which it is immobilized by flexion between the flaps (3, 4 and 5) by the closing of said flaps, and in that the sheet is designed to form an opening opposite a cut-out or a corresponding cutting line of said face and in that the sheet is fixed substantially along said opening to the flexible inner envelope forming a tamper-proof membrane (12).

2. A pack as claimed in Claim 1, characterized in that the immobilization means comprises a base for a closure means or a dispensing means.

3. A pack as claimed in any of Claim 1 or 2, characterized in that the immobilization means consists of a material selected from the group comprising polystyrene, polyethylene, a plastic-coated cardboard, aluminium paper and a composite of these materials.

4. A pack as claimed in Claim 3, characterized in that the immobilization means has a thickness of from 500 to 1000 microns.

5. A pack as claimed in any of Claims 1 to 4, characterized in that the flexible inner envelope consists of a material selected from the group comprising polystyrene, polyethylene, polypropylene, EVAL, polyester, plastic-coated paper, aluminium paper and a composite of these materials.'

## Patentansprüche

1. Verpackung mit einer steifen äußeren Hülle (1) mit zwei Umschlagsystemen (2, 3, 4, 5), die mit den vier Seiten der Hülle (1) verbunden sind, einer nachgiebigen inneren Hülle (6) und einem Mittel (7), welches die äußere Hülle (1) bezüglich der nachgiebigen. inneren Hülle (6) festlegt, wobei dieses Festiegemittel ein rechteckiges steifes Blatt (7) aufweist, das aber ausreichend biegsam ist, um umgebogen zu werden und sich zwischen einer Innenfläche der äußeren Hülle und der Außenseite der inneren Hülle erstreckt, dadurch gekennzeichnet, daß das Blatt (7) auf jeder Seite der genannten Fläche um eine Länge übersteht, die gleich oder geringfügig kleiner als die Länge eines Umschlages ist, durch den es durch Umbiegen beim Schließen dieser Umschläge zwischen den Umschlägen (3, 4 und 5) festgelegt wird, daß das Blatt zur Bildung einer Öffnung gegenüber einem Einschnitt oder einer entsprechenden Schnittlinie der genannten Fläche ausgebildet ist und daß das Blatt im wesentlichen entlang dieser Öffnung an der nachgiebigen inneren Hülle befestigt ist, die eine Garantiemembrane (12) bildet.

2. Verpackung nach Anspruch 1, dadurch gekennzeichnet, daß das Festlegemittel eine Basis für ein Schließmittel oder ein Dosiermittel aufweist.

3. Verpackung nach Anspruch 1 oder 2, dadurch gekennzeichnet, daß das Festlegemittel aus einem Material besteht, das aus der Gruppe gewählt ist, welche Polystyrol, Polyethylen, plastifizierten Karton, Aluminiumpapier und einen Verbund dieser Materialien umfaßt.

4. Verpackung nach Anspruch 3, dadurch gekennzeichnet, daß das Festlegemittel eine Dicke zwischen 500 und 1000 Mikron hat.

5. Verpackung nach einem der Ansprüche 1 bis 4, dadurch gekennzeichnet, daß die nachgiebige innere Hülle aus einem Material besteht, das aus der Gruppe gewählt ist, die Polystyrol, Polyethylen, Polypropylen, EVAL, Polyester, plastifiziertes Papier, Papier-Aluminium und einen Verbund dieser Materialien umfaßt.
